# EUROPÄISCHE PATENTSCHRIFT

(11) **EP 0 879 309 B1**
(45) Veröffentlichungstag und Bekanntmachung des Hinweises auf die Patenterteilung: **08.03.2000**
(21) Anmeldenummer: 96944655.8
(22) Anmeldetag: 24.12.1996
(51) Int. Cl.: D03J 1/00

(54) **VORRICHTUNG ZUM WECHSELN DES WEBGESCHIRRS EINER WEBMASCHINE**
DEVICE FOR CHANGING THE HARNESS OF A LOOM
DISPOSITIF POUR LE CHANGEMENT DE HARNAIS D'UN METIER A TISSER

(30) Priorität: 06.02.1996 DE 29601921 U
(43) Veröffentlichungstag der Anmeldung: 25.11.1998
(73) Patentinhaber: Genkinger Hebe- und Fördertechnik GmbH, D-72525 Münsingen (DE)
(72) Erfinder: GRASER, Helmut, D-72585 Riederich (DE)
(74) Vertreter: Wolf, Eckhard, Dr.-Ing.
(86) Internationale Anmeldenummer: EP9605834
(87) Internationale Veröffentlichungsnummer: WO9729233

(56) Entgegenhaltungen:
- EP-A- 0 296 115
- EP-A- 0 620 304
- WO-A-88/09405
- CH-A- 661 065

## Beschreibung

Die Erfindung betrifft eine Vorrichtung zum Wechseln des Webgeschirrs einer Webmaschine mit mindestens zwei an einem Fahrgestell angeordneten Tragsäulen, mit an den Tragsäulen vertikal verschiebbaren und vorzugsweise horizontal ausklappbaren Auslegern und mit einer an den Auslegern angeordneten Einrichtung zur Übergabe von Webschäften, welche Übergabeeinrichtung zwei im Abstand voneinander angeordnete, durch mindestens eine Quertraverse miteinander verbundene, mit Führungsschienen für die Webschäfte versehene Begrenzungsplatten und mindestens zwei auf einem mit den Begrenzungsplatten verbundenen Querträger im Abstand voneinander angeordnete, gegenüber dem Querträger verschwenkbare Tragelemente zur Aufnahme und Übergabe der Webschäfte umfaßt.

Eine solche Webmaschine ist aus EP-A-0 620 304 bekannt.

Beim Wechsel des Webgeschirrs wird das Fahrgestell in eine bestimmte Stellung zur Webmaschine ausgerichtet und nachfolgend die Übergabe bzw. Übernahme durch Absenken der Übergabeeinrichtung eingeleitet. Die Webschäfte werden innerhalb der Webmaschine in Kunststoffführungen paßgenau geführt. Dies bedeutet, daß auch auf der Seite der Übergabeeinrichtung eine hohe geometrische Präzision eingehalten werden muß, um die Webschäfte leichtgängig in die Führungen der Webmaschine einführen zu können. Hinzu kommt, daß Webereien häufig Webmaschinen mit unterschiedlichen Webbreiten besitzen, für deren Beschickung bisher unterschiedliche Artikelwechsel-Fahrzeuge eingesetzt werden mußten.

Ausgehend hiervon liegt der Erfindung die Aufgabe zugrunde, die bekannte Wechselvorrichtung für Webgeschirr der eingangs angegebenen Art dahingehend zu verbessern, daß ein leichtgängiger Artikelwechsel auch bei unterschiedlichen Webbreiten möglich ist.

Zur Lösung dieser Aufgabe wird die im Patentanspruch 1 angegebene Merkmalskombination vorgeschlagen, vorteilhafte Ausgestaltungen und Weiterbildungen der Erfindung ergeben sich aus den Unteransprüchen.

Der erfindungsgemäßen Lösung liegt der Gedanke zugrunde, den Abstand zwischen den Begrenzungsplatten verstellbar zu gestalten, so daß mit ein und demselben Artikelwechsel-Fahrzeug Webmaschinen mit unterschiedlicher Webbreite beschickt werden können. Die Abstandsverstellung der Begrenzungsplatten erfolgt dabei motorisch.

Die Quertraverse und der Querträger ist aus jeweils mindestens zwei simultan teleskopierbaren Teleskopteilen zusammengesetzt, wobei in einer bevorzugten Ausgestaltung der Erfindung die Teleskopteile der Quertraverse und des Querträgers zweckmäßig durch je einen Gewindetrieb miteinander verbunden sind, die simultan antreibbar sind.

Es hat sich als vorteilhaft erwiesen, wenn die Teleskopteile der Quertraverse und des Querträgers oder deren Gewindetriebe durch je einen über eine gemeinsame Steuereinrichtung ansteuerbaren Schrittmotor oder Servomotor antreibbar sind.

Um ein gleichmäßiges Heben und Senken der Webschäfte in den Führungen der Begrenzungsplatten zu gewährleisten, ist zweckmäßig ein zwischen den Begrenzungsplatten und dem Querträger angeordneter Gleichlauftrieb angeordnet, der eine sich durch den Querträger hindurch erstreckende, in ihrer Länge gemeinsam mit dem Querträger verstellbare, vorzugsweise teleskopierbare Gleichlaufwelle umfaßt.

Im folgenden wird die Erfindung anhand eines in der Zeichnung in schematischer Weise dargestellten Ausführungsbeispiels näher erläutert. Es zeigen
- Fig. 1: eine Stirnseitenansicht einer fahrbaren Artikelwechselvorrichtung für Webmaschinen;
- Fig. 2: eine Seitenansicht der Artikelwechselvorrichtung nach Fig. 1 in Richtung des Pfeils A gesehen.

Die in der Zeichnung dargestellte fahrbare Artikelwechselvorrichtung ist zur Übergabe eines Kettbaums und eines Webgeschirrs an eine Webmaschine bestimmt. Die Artikelwechselvorrichtung enthält ein Fahrgestell 10 mit einer Einrichtung 12 zur Übergabe eines Kettbaums 14, zwei am Fahrgestell 10 montierte Tragsäulen 16, zwei Ausleger 18, die gemeinsam an den Tragsäulen 16 um das Maß h auf- und abbewegbar und an den Gelenken 20 horizontal ausklappbar sind, einen Träger 22 der über die Gelenke 24 an den Auslegern 18 angelenkt ist und eine Einrichtung 26 zur Übergabe von nicht dargestellten Webschäften an die Webmaschine. Die Webschaftübergabeeinrichtung 26 umfaßt zwei im Abstand voneinander angeordnete, durch eine Quertraverse 28 miteinander verbundene, mit im wesentlichen senkrecht ausgerichteten Führungsschienen 30 für die Webschäfte versehene Begrenzungsplatten 32 und zwei auf dem Querträger 22 im Abstand voneinander angeordnete, gegenüber dem Querträger hebelartig verschwenkbare Tragelemente 34 zur Aufnahme und Übergabe der Webschäfte. Die Begrenzungsplatten 32 sind über einen im einzelnen nicht dargestellten Gleichlauftrieb miteinander verbunden, um etwaige Niveauunterschiede der Begrenzungsplatten 32 beim Aufsetzen auf einem maschinenfesten Auflager auszugleichen. Der Gleichlauftrieb enthält u.a. eine Gleichlaufwelle 38, die sich durch den Querträger 22 hindurch erstreckt und über die der Querträger 22 mittelbar und vertikal verschiebbar mit den Begrenzungsplatten 32 verbunden ist.

Sowohl die Quertraverse 28 als auch der Querträger 22 sind aus jeweils zwei simultan teleskopierbaren Teleskopteilen 28',28" bzw. 22',22" zusammengesetzt. Die Teleskopteile sind mittels je eines Schrittmotors 38,40 und eines Gewindetriebs 42,44 relativ zueinander verschiebbar. Die Ansteuerung der Schrittmotore 38,40 erfolgt simultan über eine gemeinsame Steuereinrichtung. Zusätzlich ist auch die Gleichlaufwelle 36 teleskopierbar ausgebildet. Mit diesen Maßnahmen wird erreicht, daß der lichte Abstand zwischen den Begrenzungsplatten 32 der Länge der Webschäfte angepaßt werden kann, so daß ein und derselbe Artikelwechsler zur Beschickung von Webmaschinen mit unterschiedlicher Webbreite eingesetzt werden kann.

Zusammenfassend ist folgendes festzustellen: Die Erfindung bezieht sich auf eine Vorrichtung zum Wechseln des Webgeschirrs einer Webmaschine. Die Vorrichtung weist zwei an einem Fahrgestell angeordnete Tragsäulen 16, zwei an den Tragsäulen vertikal verfahrbare und horizontal ausklappbare Ausleger 18 und eine an den Auslegern 18 angeordnete Einrichtung 26 zur Übergabe von Webschäften auf. Die Webschaftübergabeeinrichtung 26 umfaßt zwei im Abstand voneinander angeordnete, durch mindestens eine Quertraverse 28 miteinander verbundene, mit Führungsschienen 30 für die Webschäfte versehenen Begrenzungsplatten 32 zwei auf einem mit den Begrenzungsplatten 32 verbundenen Querträger 22 im Abstand voneinander angeordnete, gegenüber dem Querträger 22 verschwenkbare Tragelemente 34 zur Aufnahme und Übergabe der Webschäfte. Um eine Anpassung des Artikelwechslers an unterschiedliche Webbreiten zu ermöglichen, ist der Abstand zwischen den Begrenzungsplatten 32 von Hand oder motorisch verstellbar. Hierzu sind die Quertraverse 28 und der Querträger 22 aus jeweils zwei simultan teleskopierbaren Teleskopteilen (28',28";22',22") zusammengesetzt.

## Patentansprüche

1. Vorrichtung zum Wechseln des Webgeschirrs einer Webmaschine mit mindestens zwei an einem Fahrgestell (10) angeordneten Tragsäulen (16), mit an den Tragsäulen (16) vertikal verschiebbaren und vorzugsweise horizontal ausklappbaren Auslegern (18) und mit einer an den Auslegern angeordneten Einrichtung (26) zur Übergabe von Webschäften, welche Übergabeeinrichtung (26) zwei im Abstand voneinander angeordnete, durch mindestens eine Quertraverse (28) miteinander verbundene, mit Führungsschienen (30) für die Webschäfte versehene Begrenzungsplatten (32) und mindestens zwei auf einem mit den Auslegern und den Begrenzungsplatten (32) verbundenen Querträger (22) im Abstand voneinander angeordneten, gegenüber dem Querträger (22) verschwenkbaren Tragelementen (34) zur Aufnahme und Übergabe der Webschäfte umfaßt, **dadurch gekennzeichnet**, daß der Abstand zwischen den Begrenzungsplatten (32) motorisch verstellbar ist, daß die Quertraverse (28) und der Querträger (22) aus jeweils mindestens zwei simultan teleskopierbaren Teleskopteilen (28',28";22',22") zusammengesetzt sind, und daß zwischen den Begrenzungsplatten (32) und dem Querträger (22) ein Gleichlauftrieb angeordnet ist, der eine sich durch den Querträger (22) hindurch erstreckende, in ihrer Länge gemeinsam mit dem Querträger (22) verstellbare, teleskopierbare Gleichlaufwelle (36) umfaßt.

2. Vorrichtung zum Wechseln des Webgeschirrs einer Webmaschine mit mindestens zwei an einem Fahrgestell (10) angeordneten Tragsäulen (16), mit an den Tragsäulen (16) vertikal verschiebbaren und vorzugsweise horizontal ausklappbaren Auslegern (18) und mit einer an den Auslegern angeordneten Einrichtung (26) zur Übergabe von Webschäften, welche Übergabeeinrichtung (26) zwei im Abstand voneinander angeordnete, durch mindestens eine Quertraverse (28) miteinander verbundene, mit Führungsschienen (30) für die Webschäfte versehene Begrenzungsplatten (32) und mindestens zwei auf einem mit den Auslegern und den Begrenzungsplatten (32) verbundenen Querträger (22) im Abstand voneinander angeordneten, gegenüber dem Querträger (22) verschwenkbaren Tragelementen (34) zur Aufnahme und Übergabe der Webschäfte umfaßt, **dadurch gekennzeichnet**, daß der Abstand zwischen den Begrenzungsplatten (32) motorisch verstellbar ist, daß die Quertraverse (28) und der Querträger (22) aus jeweils mindestens zwei simultan teleskopierbaren Teleskopteilen (28',28";22',22") zusammengesetzt sind, und daß die Teleskopteile der Quertraverse (28) und des Querträgers (22) durch je einen über eine gemeinsame Steuereinrichtung ansteuerbaren Schrittmotor oder Servomotor antreibbar sind.

3. Vorrichtung nach Anspruch 1 oder 2, **dadurch gekennzeichnet**, daß die Teleskopteile (28',28";22',22") der Quertraverse (28) und des Querträgers (22) durch je einen Gewindetrieb (42,44) miteinander verbunden sind.

## Claims

1. Device for changing the head frame of a loom with at least two bearing columns (16) provided on a chassis (10), with a jibs (18) on said bearing columns (16) being vertically moveable and preferably horizontally extendible, and with a device (26) for transfer of head frames provided on the jibs, which transfer device (26) includes two boundary plates (32) spaced apart from each other and connected to each other via at least one cross-member (28), said boundary plates having guide rails (30) for guiding a head frame, and at least two bearers (34) for receiving and transferring the head frame, said bearers on the transverse support (22) and connected to the boundary plates and pivotable with respect to the transverse support (22), thereby characterized, that the distance between the bearing plates (32) is adjustable via motor means, that the cross-member (28) and the transverse support (22) respectively comprise at least two simultaneously telescopic telescope parts (28', 28"; 22', 22"), and that a synchronous or parallel drive means is provided between the boundary plates (32) and the transverse support (22), which includes an adjustable, preferably telescopic synchronization shaft (36) which extends through the transverse support (22), which is adjustable in length together with the transverse support (22).

2. Device for changing the head frame of a loom with at least two bearing columns (16) provided on a chassis (10), with a jibs (18) on said bearing columns (16) being vertically moveable and preferably horizontally extendible, and with a device (26) for transfer of head frames provided on the jibs, which transfer device (26) includes two boundary plates (32) spaced apart from each other and connected to each other via at least one cross-member (28), said boundary plates having guide rails (30) for guiding a head frame, and at least two bearers (34) for receiving and transferring the head frame, said bearers on the transverse support (22) and connected to the boundary plates and pivotable with respect to the transverse support (22), thereby characterized, that the distance between the bearing plates (32) is adjustable via motor means, that the cross-member (28) and the transverse support (22) respectively comprise at least two simultaneously telescopic telescope parts (28', 28"; 22', 22"), and that a syncro or parallel drive means is provided between the boundary plates (32) and the transverse support (22), which comprises a telescopic syncro shaft (36) which extends through the transverse support (22) and which is adjustable in length together with the transverse support (22).

3. Device according to Claim 1 or 2, thereby characterized, that the telescopic parts (28', 28''; 22', 22") of the cross-members (28) and the transverse support (22) are respectively connected via a threaded drive shaft (42, 44).

## Revendications

1. Dispositif pour le changement de harnais d'un métier à tisser comprenant au moins deux colonnes porteuses (16) disposées sur un chariot (10), des bras (18) pouvant être déplacés verticalement et pouvant de préférence être étendus horizontalement sur les colonnes porteuses (16) et un mécanisme (26) disposé sur les bras pour transférer les lames, lequel mécanisme (26) de transfert comprend deux plaques limitrophes (32) disposées à distance l'une de l'autre, reliées ensemble par au moins une traverse (28), pourvues de rails de guidage (30) pour les lames, et au moins deux éléments porteurs (34) disposés à distance l'un de l'autre sur une entretoise (22) reliée aux bras et aux plaques limitrophes (32), pouvant basculer par rapport à l'entretoise (22), pour prendre et transférer les lames, **caractérisé en ce que** l'écart entre les plaques limitrophes (32) peut être réglé par moteur, en ce que la traverse (28) et l'entretoise (22) sont composées respectivement d'au moins deux parties téléscopiques (28',28"; 22', 22") qui sont simultanément téléscopiques, et en ce qu'entre les plaques limitrophes (32) et l'entretoise (22) est disposé un entraînement synchronisé qui comprend un arbre de synchronisation (36) s'étendant à travers l'entretoise (22), réglable en longueur conjointement avec l'entretoise (22) téléscopique.

2. Dispositif pour le changement de harnais d'un métier à tisser comprenant au moins deux colonnes porteuses (16) disposées sur un chariot (10), des bras (18) pouvant être déplacés verticalement et pouvant de préférence être étendus horizontalement sur les colonnes porteuses (16) et un mécanisme (26) disposé sur les bras pour transférer les lames, lequel mécanisme (26) de transfert comprend deux plaques limitrophes (32) disposées à distance l'une de l'autre, reliées ensemble par au moins une traverse (28), pourvues de rails de guidage (30) pour les lames, et au moins deux éléments porteurs (34) disposés à distance l'un de l'autre sur une entretoise (22) reliée aux bras et aux plaques limitrophes (32), pouvant basculer par rapport à l'entretoise (22), pour prendre et transférer les lames, **caractérisé en ce que** l'écart entre les plaques limitrophes (32) peut être réglé par moteur, en ce que la traverse (28) et l'entretoise (22) sont composées respectivement d'au moins deux parties téléscopiques (28', 28"; 22', 22") qui sont simultanément téléscopiques, et en ce que les parties téléscopiques de la traverse (28) et de l'entretoise (22) peuvent être entraînées chacune par un moteur pas à pas ou un servomoteur qui peut être commandé par un dispositif de commande commun.

3. Dispositif selon la revendication 1 ou 2, **caractérisé en ce que** les parties téléscopiques (28', 28"; 22', 22") de la traverse (28) et de l'entretoise (22) sont reliées entre elles chaque fois par un filetage (42, 44).
